# EUROPÄISCHE PATENTSCHRIFT

(11) **EP 0 275 401 B1**
(45) Veröffentlichungstag und Bekanntmachung des Hinweises auf die Patenterteilung: **29.01.1992**
(21) Anmeldenummer: 87117187.2
(22) Anmeldetag: 21.11.1987
(51) Int. Cl.: F24H 9/20, F24H 1/24, F24H 1/44

(54) **Heizkessel und Verfahren zum Betreiben des Heizkessels**
Heater and process for operating this heater
Chaudière et procédure pour exploiter cette chaudière

(30) Priorität: 20.01.1987 DE 3701439
(43) Veröffentlichungstag der Anmeldung: 27.07.1988
(73) Patentinhaber: Bommer, Rolf, D-88662 Überlingen (DE)
(72) Erfinder: Bommer, Rolf, D-88662 Überlingen (DE)
(74) Vertreter: Patentanwälte Westphal, Buchner, Mussgnug Neunert, Göhring

(56) Entgegenhaltungen:
- EP-A- 0 133 039
- DE-A- 3 205 121
- DE-A- 3 537 704
- DE-C- 950 315
- FR-A- 520 171
- PATENT ABSTRACTS OF JAPAN, Band 6, Nr. 249 (M-177)[1127], 8. Dezember 1982; & JP-A-57 144 842 (OSAKA GAS K.K.) 07-09-1982

## Beschreibung

Die Erfindung betrifft ein Verfahren zum Betreiben eines Heizkessels gemäß dem Oberbegriff des Patentanspruchs 1 und einen Heizkessel gemäß dem Oberbegriff des Patentanspruchs 6.

Aus der DE-OS 35 37 704 ist ein Heizkessel bekannt, bei welchem ein Gebläsebrenner mit horizontal gerichteter Flamme in einem Feuerraum brennt, der horizontal angeordnet ist und sich an seiner zur Achse der Flamme des Gebläsebrenners im wesentlichen parallelen unteren Seite über seine gesamte Länge und Breite gegen einen von Wärmetauschern durchsetzten Rauchgassammelraum öffnet. Die Wand des Feuerraums ist durch einen Wassermantel gekühlt, durch welchen das zu erwärmende Brauchwasser und das Wasser des Heizungssystems strömen. Der die Wand des Feuerraums kühlende Wassermantel nimmt den Hauptteil der von dem Brenner erzeugten Wärme auf, während die im anschließenden Rauchgassammelraum angeordneten Wärmetauscher nur noch als Nachheizfläche wirken, die die Rauchgase auf die Temperatur von etwa 160 bis 180°C abkühlen, mit welcher die Rauchgase in den Kamin eintreten.

Das große Volumen des die Wand des Feuerraums umschließenden Wassermantels bewirkt eine starke Kühlung dieser Wand, der Gebläsebrenner muß daher mit einer konstanten Brennerleistung betrieben werden, die auf die Kühlung der Feuerraumwand abgestimmt ist. Eine Reduzierung der Brennerleistung, Z. B. zur Anpassung an einen geringeren Heizbedarf in der Übergangszeit, würde zu einer Unterkühlung der Flamme führen, was einen hohen Schadstoffgehalt der Rauchgase und sogar Kondensation an der Feuerraumwand zur Folge hat. Zur Anpassung an einen verringerten Heizbedarf kann dementsprechend die Leistung des Gebläsebrenners nicht reduziert werden. Der Brenner wird vielmehr mit seiner vollen Leistung intermittierend betrieben. Dieser intermittierende Betrieb hat wiederum häufige Brennerstarts zur Folge, bei welchen jeweils das gesamte Volumen des die Feuerraumwand kühlenden Wassermantels aufgewärmt werden muß. In dieser Anheizphase tritt dabei stets eine Unterkühlung der Brennerflamme mit der Folge eines hohen Schadstoffgehaltes und eines schlechten Wirkungsgrades auf.

Um die Nachteile der Unterkühlung der Flamme zu verhindern, werden bei kleinen Heizkesseln geringer Leistung bis ca. 40 kW vorzugsweise sogenannte Verbrennungshilfen eingebaut. Die von dem Wassermantel umschlossene und gekühlte Feuerraumwand ist eine zylindrische Gußwand, in welche koaxial ein Edelstahlrohr eingesetzt ist, in welches die Brennerflamme hineinbrennt. Das Edelstahlrohr wird von nach innen gerichteten Rippen der Gußwand im Abstand von dieser gehalten. Die durch das Edelstahlrohr gebildete heiße Brennkammer wird daher praktisch nicht gekühlt. Aufgrund der geringen Wärmekapazität und der fehlenden Kühlung nimmt diese Brennkammer beim Brennerstart sehr schnell eine hohe Temperatur an, so daß eine rückstandslose Verbrennung der Brennstoffe nicht nur während des Dauerbetriebs, sondern auch sehr schnell mach dem Brennerstart gewährleistet ist. Erst wenn die Verbrennungsgase zwischen der Brennkammer und der Gußwand des Feuerraums hindurchströmen, wird ihnen Wärme entzogen.

Bei diesem Heizkessel bewirkt die hohe Temperatur in der heißen Brennkammer und die lange Verweildauer der Verbrennungsgase in der heißen Brennkammer eine starke Umwandlung des Stickstoffs der Luft in NOₓ, so daß die Abgase einen hohen Anteil an schädlichen Stickoxiden aufweisen. Die die heiße Brennkammer koaxial umgebende Feuerraumwand kann trotz ihrer Rippen den heißen Rauchgasen die Wärme nicht ausreichend entziehen. Daher sind in der Regel noch nachgeschaltete Heizflächen notwendig, um einen ausreichenden Wirkungsgrad zu erreichen. Diese machen den Heizkessel konstruktiv aufwendig. Die im allgemeinen aus Gußeisen bestehende Feuerraumwand mit dem umschließenden Wassermantel weist eine hohe Wärmekapazität auf, so daß der Heizkessel eine große Trägheit besitzt. Die Wärmekapazität wird insbesondere auch dadurch beeinflußt, daß der Feuerraum großvolumig ausgeführt sein muß, um die eingesetzte heiße Brennkammer aufzunehmen und eine ausreichende Wärmetauscherfläche zu bilden.

Aus JP-A-57-144842 ist ein Heizkessel bekannt, der eine horizontal angeordnete heiße Brennkammer aufweist, in welchen die Flamme eines Gebläsebrenners brennt. Die die heiße Brennkammer umschließende Feuerraumwand wird von einem Mantel umschlossen, durch welchen die Verbrennungsluft zur Vorwärmung hindurchgeleitet wird. Der Feuerraum ist nach unten über seine gesamte Länge und Breite offen und geht in einen von Wärmetauschern durchsetzten Rauchgassammelraum über. Den Rauchgasen wird die Wärme im wesentlichen nur durch diese im Rauchgassammelraum angeordneten Wärmetauscher entzogen. Auch bei diesem Heizkessel nimmt die ungekühlte heiße Brennkammer im Innern des Feuerraums sehr schnell eine sehr hohe Temperatur an, so daß eine starke Umwandlung des Luftstickstoffs in NOₓ erfolgt und die Abgase einen hohen Anteil an schädlichen Stickoxiden aufweisen.

Aus der DE-PS 32 05 121 ist es schließlich bekannt, die Wand des Feuerraums eines Heizkessels aus einer Blechdoppellage zu bilden, wobei sich die innere und die äußere Wandlage nur bereichsweise berühren, um den Wärmedurchgang von der inneren zur äußeren Wandlage zu verringern. Die innere Wandlage nimmt dadurch eine relativ hohe Temperatur an, während die äußere Wandlage durch den koaxial umschließenden Wassermantel des Heizkessels gekühlt wird.

Die Verringerung des Wärmeübergangs von der inneren Wandlage zur äußeren Wandlage ist bei diesem Heizkessel problematisch, da bei einem zu geringen Wärmeübergang eine wirtschaftliche Erwärmung des die äußere Wandlage kühlenden Wassermantels nicht möglich ist, während bei zu starkem Wärmeübergang eine Unterkühlung der inneren Wandlage und damit der Flamme mit den oben beschriebenen Nachteilen auftritt. Da die Feuerraumwand zur Wärmeübertragung auf das Heizungswasser dient, kann auch dieser Heizkessel nur mit im wesentlichen konstanter Brennerleistung betrieben werden. Eine Absenkung der Brennerleistung zur Anpassung an einen verringerten Wärmebedarf ist insbesondere im Dauerbetrieb nicht möglich, da eine Unterkühlung der Flamme an der gekühlten Feuerraumwand auftritt.

Der Erfindung liegt die Aufgabe zugrunde, einen Heizkessel zu schaffen, der bei möglichst rückstandsloser Verbrennung der fossilen Brennstoffe einen möglichst geringen NOₓ-Anteil der Abgase aufweist, vorzugsweise auch bei einer Anpassung der Brennerleistung an einen sich ändernden Wärmebedarf.

Diese Aufgabe wird bei einem Verfahren zum Betreiben eines Heizkessels gemäß der in Anspruch 1 genanten Gattung erfindungsgemäß gelöst durch die Merkmale des kennzeichnenden Teils des Patentanspruchs 1 und bei einem Heizkessel der in den Patentansprüchen 6 und 12 genannten Gattung erfindungsgemäß gelöst durch die Merkmale des kennzeichnenden Teils dieser Patentansprüche.

Vorteilhafte Ausführungsformen der Erfindung sind in den jeweils rückbezogenen Unteransprüchen angegeben.

Der wesentliche Gedanke der Erfindung besteht darin, den Verbrennungsgasen die Wärme nicht an der Feuerraumwand, sondern praktisch ausschließlich an den Wärmetauschern des Rauchgassammelraums zu entziehen und die Wand des Feuerraums wird nur ganz wenig zu kühlen, wobei diese Kühlung so bemessen ist, daß die Temperatur an der Innenseite der Wand des Feuerraums auch im Dauerbetrieb bei voller Brennerleistung nicht über etwa 600°C ansteigt. Diese sanfte Kühlung der Feuerraumwand bewirkt, daß die Verbrennungsgase am Rand der Brennerflamme sehr schnell auf eine Temperatur abgekühlt werden, bei welcher praktisch keine nennenswerte NOₓ-Bildung auftritt. Da die Kühlung der Feuerraumwand jedoch nicht dem Zwecke der Erwärmung des Heizungs- oder Brauchwassers dient, wird die Kühlung so gering gehalten, daß auch bei einem Absenken der Brennerleistung eine Unterkühlung der Verbrennungsgase an der Feuerraumwand nicht auftritt. Die Brennerleistung kann daher auf etwa 1/10 der maximalen Leistung abgesenkt werden, ohne daß die Kühlung der Wand des Feuerraums zu einer Abkühlung der Verbrennungsgase unter die Temperatur von etwa 180°C führt, bei welcher die Verbrennung der Brennstoffe nicht mehr vollständig erfolgt. Bei dem erfindungsgemäßen Heizkessel kann die Brennerleistung daher in einem sehr großen Bereich von vorzugsweise 1 zu 10 variiert werden, ohne daß im Bereich niedriger Brennerleistung eine unvollständige Verbrennung und Kondensation an der Wand des Feuerraums auftritt und ohne daß im Bereich hoher Brennerleistung der NOₓ-Gehalt der Abgase ansteigt. Mit den Wärmetauschern, durch welche die Verbrennungswärme abgeführt wird, kommen die heißen Verbrennungsgase erst dann in Berührung, wenn sie den Feuerraum bereits verlassen haben und in den Rauchgassammelraum eingetreten sind. Die Abkühlung der Verbrennungsgase an den Wärmetauschern kann also keine Abkühlung der Flamme verursachen.

Da der Feuerraum nicht dazu dient, den Verbrennungsgasen eine größere Wärmemenge zur Wassererwärmung zu entziehen, kann der Feuerraum ein besonders kleines Volumen aufweisen. Es muß nur so groß ausgebildet sein, daß er im wesentlichen gerade die Flamme des Brenners umschließt. Das kleine Volumen des Feuerraumes bringt zusätzlich eine Verkürzung der Verweilzeit der Verbrennungsgase in Flammennähe und damit eine weitere Verringerung der NOₓ-Erzeugung mit sich. Der Feuerraum umschließt die Flamme des Brenners an drei Längsseiten und an der dem Brenner gegenüberliegenden Stirnseite, während er an der vierten Längsseite gegen den Rauchgassammelraum offen ist. Diese Umschließung der Flamme durch den Feuerraum bewirkt eine Rezirkulation der heißen Verbrennungsgase gegen die Flammenrichtung nach Art der Umkehrflamme bei Heizkesseln mit heißer Brennkammer. Die seitliche Öffnung des Feuerraums zum Rauchgassammelraum hin bewirkt jedoch zusätzlich eine Zirkulation der Verbrennungsgase um eine zur Flamme parallele Achse, so daß sich in dem Feuerraum beiderseits der Flamme zwei gegen die Flammenrichtung schraubenförmig zirkulierend strömende Walzen der Verbrennungsgase bilden. Durch diese Zirkulation werden die Verbrennungsgase an der vorzugsweise tonnenförmig gewölbten Längswand des Feuerraums entlanggeführt und dabei sanft abgekühlt, so daß ihre Temperatur nicht über die Temperatur ansteigt, bei welcher die NOₓ-Bildung verstärkt einsetzt. Durch die walzenförmige Zirkulation werden die an der Feuerraumwand gekühlten Gase teilweise wieder in den Kern der Flamme zurückgeführt, so daß eine vollständige rückstandslose Verbrennung der fossilen Brennstoffe gewährleistet ist. Ein Teil der zirkulierenden Gase strömt kontinuierlich zu den Wärmetauschern in dem Rauchgassammelraum.

Der Rauchgassammelraum ist vorzugsweise unterhalb des Feuerraums angeordnet. Dadurch wird die Strömung der an dem Wärmetauscher zunehmend abgekühlten Rauchgase begünstigt und insbesondere ist eine vorteilhafte Kondensatabführung am Boden des Rauchgassammelraumes möglich, wenn der Heizkessel als sogenannter Brennwertkessel ausgebildet ist, bei welchem die Abgase an der Austrittsseite des Wärmetauschers bis unter den Taupunkt abgekühlt werden, so daß der in den Abgasen enthaltene Wasserdampf mit den verbleibenden Schadstoff (insbesondere Schwefeloxide, Asche, Heizölrückstände) kondensiert und abgeschieden wird. Die Wärmetauscher, die vorzugsweise als Rohrregister den Rauchgassammelraum durchsetzen, können mit relativ geringer Wärmekapazität ausgebildet sein, so daß der Heizkessel mit geringer Trägheit und geringen Energieverlusten reagiert.

Die Wand des Feuerraums ist mit geringer Wärmekapazität dünnwandig und zumindest an der Innenseite korrosionsbeständig ausgebildet. Die geringe Wärmekapazität bewirkt eine minimale Trägheit der Feuerraumwand, so daß diese beim Zünden des Brenners innerhalb von Sekunden auf die gewünschte optimale Temperatur zwischen etwa 300 und 500°C gelangt. Auch beim Brennerstart ist daher die Unterkühlung der Flamme und der damit verbundene Schadstoffausstoß minimal. Da erfindungsgemäß vor allem aber auch die Brennerleistung ohne nachteiligen Einfluß auf den Wirkungsgrad und den Schadstoffgehalt der Abgase variiert werden kann, kann die Brennerleistung bei geringerem Wärmebedarf reduziert werden, so daß auch die Zahl der Brennerstarts erheblich verringert werden kann.

Die erfindungsgemäß geforderte korrosionsbeständige, sanft gekühlte Feuerraumwand mit geringer Wärmekapazität kann in unterschiedlicher Weise realisiert werden.

Die Wand des Feuerraums kann aus zwei Wandlagen bestehen. Die innere Wandlage ist dabei dünnwandig und besteht aus einem korrosionsfesten Material, vorzugsweise aus einem Stahlblech mit einer Stärke von etwa 0,5 bis 2,5 mm oder aus einem dünnwandigen keramischen Material. Die äußere Wandlage ist vorzugweise lose auf der inneren Wandlage angeordnet und mit einer Vorspannung unter gleichmäßigem Anpreßdruck an der inneren Wandlage gehalten. Die äußere Wandlage besteht vorzugsweise aus einem Kupfer- oder Aluminiumblech mit einer Wandstärke von etwa 0,5 bis 1,5 mm, auf welchem zur Kühlung wasserführende Rohrschlangen aufgelötet oder aufgeschweißt sind oder als eingeprägte Wasserkanäle ausgebildet sind. Die lösbar über die innere Wandlage gespannte äußere Wandlage hat den Vorteil, daß die äußere Wandlage ausgetauscht werden kann, um ihre Kühlleistung dem Brenner anzupassen. Außerdem kann die Kühlleistung gesteuert werden, indem der Anpreßdruck der äußeren Wandlage gegen die innere Wandlage, z. B. durch hydraulische Regulierung der Vorspannung, variiert wird. Mit zunehmendem Anpreßdruck nimmt die Berührungsfläche zwischen der inneren und der äußeren Wandlage und damit der Wärmeübergang für die Kühlung zu. Das gut wärmeleitende Material der äußeren Wandlage bewirkt eine gleichmäßige Kühlung der gesamten Wand des Feuerraums trotz der geringen Anzahl der im gegenseitigem Abstand angeordneten Rohrschlangen.

In einer anderen Ausführungsform kann die Wand des Feuerraums auch aus Gußmaterial, z. B. Gußeisen, bestehen, wobei das Kühlwasser führende Wasserkanäle angegossen sind, die in geringer Anzahl im gegenseitigen Abstand angeordnet sind.

Wird die Brennerleistung während des Betriebs zur Anpassung an einen unterschiedlichen Wärmebedarf in einem größeren Bereich variiert, so ist es vorteilhaft, auch die Kühlung der Feuerraumwand anzupassen, um deren Temperatur möglichst auf dem optimalen Wert von etwa 400 bis 500°C zu halten. Hierzu kann der Flüssigkeitsdurchsatz durch die das Kühlwasser führenden Wasserkanäle gesteuert werden.

Zur Kühlung der Feuerraumwand wird vorzugsweise Wasser verwendet, welches bereits in den Wärmetauschern, vorzugsweise in dem brennerfernsten Wärmetauscher vorgewärmt ist. Dies ergibt sich daraus, daß die Feuerraumwand nicht für die Wassererwärmung vorgesehen ist, sondern nur sanft gekühlt werden soll, um die Wandtemperatur nicht zu stark ansteigen zu lassen.

Die unter dem Feuerraum angeordneten Wärmetauscher sind vorzugsweise so ausgebildet, daß sie die Verbrennungsgase nur von oben nach unten führen und keine waagerechten Züge für die Verbrennungsgase aufweisen. Außer den günstigen Strömungsverhältnissen für die Verbrennungsgase hat dies den Vorteil, daß sich evtl. Verbrennungsrückstände, wie Ruß und dgl., nicht an den Wärmetauschern ablagern können, sondern durch die Wärmetauscher hindurch nach unten fallen, so daß sie zusammen mit dem Kondensat gesammelt und entsorgt werden. Die Wirksamkeit der Wärmetauscher wird deshalb nicht durch Ablagerungen beeinträchtigt.

Der an seiner Unterseite offene Feueraum und die vertikale Führung der Verbrennungsgase in den Wärmetauschern ermöglicht eine besonders einfache Reinigung des Heizkessels. Es kann oben im Feuerraum eine Sprüheinrichtung für eine Reinigungsflüssigkeit, vorzugsweise Wasser, vorgesehen sein, durch welche die Reinigungflüssigkeit in den Feuerraum eingesprüht werden kann. Die Reinigungsflüssigkeit spült dabei sowohl die Wand des Feuerraums als auch die Wärmetauscher ab und fließt durch die Wärmetauscher nach unten ab, wo sie aufgefangen und entsorgt wird. Der gesamte Heizkessel kann auf diese Weise bei Bedarf oder automatisch in vorgegebenen Zeitintervallen in äußerst einfacher Weise gereinigt werden, ohne daß manuelle Reinigungsarbeiten oder sogar eine teilweise Demontage des Heizkessels notwendig sind.

Die Wand des Rauchgassammelraumes kann mit der Wand des Feuerraums, bei einer doppellagigen Wand des Feuerraums mit der inneren Wandlage einstückig hergestellt werden. Da der Feuerraum von dem Wärmetauscher und dem Rauchgassammelraum funktionsmäßig völlig getrennt ist, ist es auch möglich, den Wärmetauscher und den Rauchgassammelraum als selbständige Bauteile auszubilden, die gas- und wasserdicht lösbar mit dem Feuerraum verbunden werden. Dadurch kann in besonders einfacher Weise ein den jeweiligen Anforderungen angepaßter Wärmetauscher in Verbindung mit einem Feuerraum verwendet werden, der für ein breites Spektrum von Anwendungsfällen einheitlich serienmäßig hergestellt werden kann. Außerdem ist es möglich, den Feuerraum ohne sonstige Änderungen des Heizkessels auszutauschen, wenn dies zur Anpassung an eine zukünftige Verbesserung der Brennerkonstruktion zweckmäßig ist. Schließlich hat dies den Vorteil, daß der Feuerraum auch in Verbindung mit Wärmetauschern und Rauchgassammelräumen anderer Hersteller verwendet werden kann.

Bei Heizkesselleistungen bis ca. 40 kW kann der Feuerraum ein Volumen von vorzugsweise ca. 6 bis 12 dm³ haben. Das Verhältnis Länge zu Breite liegt dabei vorzugsweise zwischen 1,5 und 1,0, während das Verhältnis von Länge zu Höhe des Feuerraumes vorzugsweise im Bereich zwischen 2,0 und 1,0 liegt. Bei diesen Abmessungen ergibt sich eine besonders günstige Ausbildung der zirkulierenden Verbrennungsgaswalzen und ein günstiges Verhältnis von walzenförmig in die Flamme rückzirkulierenden Verbrennungsgasen zu in den Rauchgassammelraum austretenden Verbrennungsgasen.

Im folgenden wird die Erfindung anhand von in der Zeichnung dargestellten Ausführungsbeispielen näher erläutert. Es zeigen:
- Figur 1 -: schematisch einen Längsschnitt des Heizkessels mit Darstellung der Zirkulationsströmung der Verbrennungsgase,
- Figur 2 -: schematisch einen Querschnitt des Heizkessels mit Darstellung der Zirkulationsströmung der Verbrennungsgase,
- Figur 3 -: schematisch einen Querschnitt des Heizkessels mit äußerer Wandlage,
- Figur 4 und 5 -: unterschiedliche Ausführungen der Rohrschlangen der äußeren Wandschale,
- Figur 6 -: einen Querschnitt einer zweiten Ausführungsform,
- Figur 7 -: einen Querschnitt einer dritten Ausführungsform,
- Figur 8 -: einen Querschnitt einer vierten Ausführungsform,
- Figur 9 -: einen Querschnitt einer fünften Ausführungsform.

Wie in den Figuren 1 und 2 dargestellt ist, besteht der Heizkessel aus einem tonnenförmig gewölbten Feuerraum 1, der an seinen beiden axialen Stirnseiten geschlossen ist. Mittig in einer Stirnwand ist eine Öffnung 9 vorgesehen, in welcher ein Preßluft-Öl- oder Gasgebläsebrenner (nach DIN 4788, Teil 2 bis 5) eingesetzt werden kann. Die Flamme 10 des Brenners brennt dabei horizontal in axialer Richtung in den Feuerraum 1.

An der Unterseite ist der Feuerraum 1 über seine gesamte axiale Länge offen und geht in einen Rauchgassammelraum 11 über, der die gleiche Länge und Breite wie der Feuerraum 1 aufweist. Die offene Durchtrittsfläche zwischen dem Feuerraum und dem Rauchgassammelraum 11 beträgt etwa 1/3 bis 1/4 der gesamten Mantelumfangsfläche des Feuerraums 1. Der Rauchgassammelraum 11 wird von einem Wärmetauscher 12 horizontal durchsetzt, der die Form eines Rohrregisters aufweist. Unterhalb des Wärmetauschers 12 ist ein Abzugstutzen 13 vorgesehen, über den der Rauchgassammelraum 11 an einen Kamin angeschlossen werden kann.

Die Länge des Feuerraumes 11 beträgt etwa das 1,5- bis 1,0fache seiner Breite und etwa das 2,0- bis 1,0fache seiner Höhe. Das gesamte Volumen des Feuerraums 1 beträgt ca. 6 bis 12 dm³.

Im dem Ausführungsbeispiel der Figuren 1 bis 3 werden der Feuerraum 1 und der Rauchgassammelraum 11 gasdicht von einer gemeinsamen Wand 4 umschlossen, die aus einem 0,5 bis 2,5 mm starken Stahlblech besteht. Im Bereich des Feuerraumes 1 ist außen auf der Wand 4 eine äußere Wandlage 5 angeordnet, die sich in loser Berührung an die Stirnflächen und die Umfangsmantelflächen der Wand 4 anlegt. Die äußere Wandlage 5 ist mittels Schrauben oder Zapfen 14 im Bereich des unteren Randes des Feuerraums 1 an der Wand 4 festgelegt. Die äußere Wandlage 5 besteht aus einem Kupfer- oder Aluminium-Blech einer Stärke von 0,5 bis 1,5 mm. Sie ist von den Befestigungspunkten durch die Schrauben oder Zapfen 14 ausgehend in zwei Teilen nach oben über den Feuerraum 1 geführt und wird z. B. oben auf dem Scheitel des Feuerraums 1 durch Bolzen 15 zusammengehalten. Auf den Bolzen 15 sitzende Federn 8 spannen die äußere Wandlage 5 über die Wand 4 und bewirken einen Anpreßdruck der äußeren Wandlage 5 gegen die Wand 4, der zu einer bereichsweisen wärmeleitenden Berührung zwischen der Wand 4 und der äußeren Wandlage 5 führt. Eine Verstärkung des Druckes der Federn 8 bewirkt eine großflächigere Berührung und damit einen besseren Wärmeübergang zwischen der Wand 4 und der äußeren Wandlage 5, während ein schwächerer Druck der Federn 8 zu einer geringeren Berührung und einem schlechterem Wärmeübergang führt. Anstelle von Federn 8 können auch vorzugsweise hydraulisch steuerbare Spannmittel vorgesehen sein, die die äußere Wandlage 5 mit einstellbarem Anpreßdruck und damit mit einstellbarem Wärmeübergang über die Wand 4 spannen.

Auf der äußeren Wandlage sind mäanderförmige Rohrschlangen 7 angeordnet, die in gleichmäßiger Verteilung mit gegenseitigem Abstand auf den Stirn- und Mantelflächen der äußeren Wandlage 5 verlaufen. Der gegenseitige Abstand der einzelnen Windungen der Rohrschlangen 7 wird nach der erforderlichen Kühlleistung bemessen. Die Rohrschlangen 7 können auf die äußere Wandlage 5 aufgelötet und aufgeschweißt sein, wie dies in Figur 4 dargestellt ist und runden oder ovalen Querschnitt aufweisen, wie dies in Figur 4 durch die Querschnitte 7 bzw. 7ʹ dargestellt ist. Die äußere Wandlage kann auch ein zweischaliges Blech mit eingeprägten Kanälen als Rohrschlangen 7ʺ sein, wie dies in Figur 5 angedeutet ist.

Durch die Rohrschlangen 7 wird ein Kühlmittel geleitet, wozu vorzugsweise ein Bruchteil des in dem Wärmetauscher 12 vorgewärmten Wassers verwendet wird, das über ein Regelventil 6 in steuerbarer Durchflußmenge abgezweigt wird.

Wie aus den Figuren 1 und 2 zu erkennen ist, strömen die heißen Verbrennungsgase der Flamme 10 in einer axialen Rezirkulationsströmung 2 gegen die Richtung der Flamme 10 zurück . Diese Rezirkulation kann noch durch eine in Figur 1 angedeutete Auswölbung 16 der dem Brenner gegenüberliegenden Stirnwand des Feuerraumes 1 begünstigt werden. Aufgrund der asymmetrischen Öffnung des Feuerraumes 1 gegen den Rauchgassammelraum 11 erhalten die axial zurückströmenden Verbrennungsgase zusätzlich eine Bewegungskomponente in radialer Richtung, die vor allem die von der Flamme 10 nach oben strömenden Verbrennungsgase entlang der gekühlten Feuerraumwand 4 nach unten führt. Ein Teil der auf diese Weise mit der radialen Zirkulationsströmung 3 nach unten geführten Verbrennungsgase strömt durch den Wärmetauscher 12 in den Rauchgassammelraum 11, während der andere Teil durch die walzenförmige Zirkulation 3 wieder in die Flamme 10 zurückgeführt wird.

Durch die axiale Rezirkulation mit der walzenförmigen Drehung beiderseits der Flamme 10 entlang der gekühlten Wand 4 ergibt sich einerseits eine ausreichende Rückführung der Verbrennungsgase in die Flamme 10, um eine vollständige Verbrennung zu gewährleisten, und andererseits eine gewisse Kühlung der in die Flamme zurückgeführten Verbrennungsgase, die eine zu hohe Flammentemperatur verhindert und damit der NOₓ-Bildung entgegenwirkt. Der ständig nach unten in den Rauchgassammelraum strömende Anteil der heißen Verbrennungsgase bewirkt in Verbindung mit dem kleinen Volumen des Feuerraums 1 eine kurze Verweilzeit der Verbrennungsgase im Feuerraum 1, was ebenfalls die Entstehung von NOₓ in den Abgasen entgegenwirkt.

In Figur 6 ist eine zweite Ausführungsform des Heizkessels dargestellt. In dieser Ausführungsform ist der Feuerraum 1 mit seiner Wand 4 ein gesondertes Bauteil, das mittels Schraubbolzen 14, die auch zur Befestigung der äußeren Wandlage 5 dienen, lösbar mit dem Wärmetauscher 12 verbunden ist. Der Wärmetauscher 12 ist wiederum durch Schraubbolzen 14 lösbar mit dem anschließenden Rauchgassammelraum 11 verbunden . Die Verbindung zwischen dem Feuerraum 1 und dem Wärmetauscher 12 sowie zwischen dem Wärmetauscher 12 und dem Rauchgassammelraum 11 ist gasdicht und flüssigkeitsdicht. Zur Verwendung als Brennwertkessel, bei welchem die Rauchgase unter den Taupunkt abgekühlt werden und kondensieren, ist ein Kondensatablaß 17 im Boden des Rauchgassammelraumes 11 vorgesehen.

Figur 7 zeigt ein drittes Ausführungsbeispiel, bei welchem die Wand 4 des Feuerraums 1 aus einem dünnwandigen gegossenen Material, z. B. aus einem Gußmetall oder aus einem keramischen Material besteht. Die Rohrschlangen 7 sind durch an die Wand 4 angegossene Kanäle gebildet. Der Wärmetauscher 12, die Rauchgassammelkammer 11 und die Verbindung des Feuerraumes 1 mit dem Wärmetauscher 12 und des Wärmetauschers 12 mit der Rauchgassammelkammer 11 entsprechen dem Ausführungsbeispiel der Figur 6. Über eine Rücklaufleitung R1 wird das kalte Rücklaufwasser einer Heizungsanlage dem Wärmetauscher 12 zugeführt,wird in diesem erwärmt und über die Vorlaufleitung V1 wieder in die Heizungsanlage eingespeist. Von der Rücklaufleitung R1 ist eine Leitung R2 abgezweigt, über welche ein geringer Teilstrom des kalten Rücklaufwassers zur Kühlung der Feuerraumwand 4 in die Rohrschlangen 7 eingeleitet wird. Eine Vorlaufleitung V2 speist das Kühlwasser nach dem Durchströmen der Rohrschlange 7 in die Vorlaufleitung V1 und damit in die Heizungsanlage. Ein in die Leitung V2 eingesetztes Regelventil 18 steuert die Durchflußmenge des Kühlwassers durch die Rohrschlangen 7 entsprechend der mittels eines Fühlers 19 ermittelten Temperatur des Rücklaufwassers in der Leitung R2. Durch die Steuerung der Durchflußmenge mittels des Regelventils 18 wird gewährleistet, daß die Temperatur innen an der Wand 4 nicht über 600°C ansteigt und bei einer Leistungsabsenkung des Brenners nicht soweit absinkt, daß eine Unterkühlung der Verbrennungsgase im Feuerraum 1 auftritt.

Figur 8 zeigt eine weitere Ausführungsform, bei welcher die Wand 4 des Feuerraums in gleicher Weise aufgebaut ist, wie bei dem Ausführungsbeispiel der Figur 7. Im Gegensatz zu dem Ausführungsbeispiel der Figur 7 sind jedoch zwei Wärmetauscher 12 in Strömungsrichtung der Rauchgase hintereinander angeordnet. Dem brennernahen oberen Wärmetauscher 12 wird über die Rücklaufleitung R1 das Rücklaufwasser der Heizungsanlage zugeführt, das nach Erwärmung im Wärmetauscher 12 über die Vorlaufleitung V1 wieder der Heizungsanlage zugeführt wird. Der brennerferne untere Wärmetauscher 12 dient dazu, die bereits am oberen Wärmetauscher abgekühlten Rauchgase weiter bis zur Kondensation abzukühlen, so daß der Heizkessel als Brennwertkessel betrieben werden kann. Um an dem unteren Wärmetauscher 12 die notwendige Abkühlung der Rauchgase unter den Kondensationspunkt zu erreichen, wird dem unteren Wärmetauscher 12 über die Leitung R2 kaltes Wasser aus der untersten kältesten Schicht eines Schichtenspeichers zugeführt. Dieses in dem unteren Wärmetauscher 12 vorgewärmte Wasser wird über die Leitung V2 den Rohrschlangen 7 zur Kühlung der Wand 4 des Feuerraums 1 zugeführt. Auch hier wird die Durchflußmenge durch das Regelventil 18 entsprechend der mittels des Fühlers 19 ermittelten Wassertemperatur in der Rohrleitung V2 eingestellt. Da durch den unteren Wärmetauscher 12 den Rauchgasen für die Kondensation nur noch eine geringe Restwärme entzogen werden muß, muß nur eine geringe Menge des kalten Wassers dem unteren Wärmetauscher 12 zugeführt werden. Diese geringe Durchflußmenge ist ausreichend für die Kühlung der Feuerraumwand 4, da diese nur so wenig gekühlt werden muß, daß die Temperatur an der Innenseite der Wand 4 nicht über etwa 600°C ansteigt.

Figur 9 zeigt ein fünftes Ausführungsbeispiel des Heizkessels. Um den Heizkessel einfach reinigen zu können, ist oben in dem Feuerraum eine Sprüheinrichtung 22 angeordnet. Diese Sprüheinrichtung 22 besteht aus einer sich in Längsrichtung des Feuerraums 1 erstreckenden hitzebeständigen Rohrleitung mit über den Umfang und die Länge verteilten Austrittsöffnungen für eine Reinigungsflüssigkeit, vorzugsweise Wasser. Zur Reinigung des gesamten Heizkessels wird bei Bedarf oder automatisch in vorgegebenen Zeitintervallen Wasser oder eine sonstige Reinigungsflüssigkeit durch die Sprüheinrichtung 22 versprüht, wie dies in Figur 9 durch Pfeile angedeutet ist. Das Wasser spült evtl. vorhandene Verbrennungsrückstände von der Wand 4 des Feuerraums 1 ab. Da die Führungen für die Verbrennungsgase den Wärmetauscher 12 vertikal von oben nach unten durchsetzen, fließt das eingesprühte Wasser auch von oben nach unten durch den Wärmetauscher 12 und spült auch an diesem evtl. abgelagerte Verbrennungsrückstände ab. Das gesamte Spülwasser von der Wand 4 des Feuerraums 1 und von dem Wärmetauscher 12 mit den abgespülten Verbrennungsrückständen wird unten in der Rauchgassammelkammer 11 aufgefangen und über den Kondensatablaß 17 abgeleitet.

## Patentansprüche

1. Verfahren zum Betreiben eines Heizkessels mit einem Feuerraum, dessen Wand gekühlt wird, mit wenigstens einem Gebläsebrenner, dessen Flamme in den Feuerraum gerichtet ist, und mit an den Feuerraum anschließenden Wärmetauschern, die von den Rauchgasen durchströmt werden, wobei den Rauchgasen die Wärme im wesentlichen nur durch die Wärmetauscher entzogen wird, dadurch gekennzeichnet, daß die Wand des Feuerraums in Abhängigkeit von der Brennerleistung so gekühlt wird, daß bei maximaler Brennerleistung die Temperatur an der Innenseite der Wand ca. 600 °C nicht überschreitet und bei Reduzierung der Brennerleistung bis ca. 1/10 der maximalen Brennerleistung ca. 180 °C nicht unterschreitet.

2. Verfahren nach Anspruch 1, dadurch gekennzeichnet, daß die Kühlung der Wand des Feuerraums zur Anpassung an die variierende Brennerleistung während des Betriebs gesteuert wird.

3. Verfahren nach Anspruch 2, dadurch gekennzeichnet, daß die Wand des Feuerraums flüssigkeitsgekühlt, vorzugsweise wassergekühlt wird und die Kühlung entsprechend der Temperatur der Kühlflüssigkeit gesteuert wird.

4. Verfahren nach Anspruch 3, dadurch gekennzeichnet, daß die Durchflußmenge der Kühlflüssigkeit entsprechend der Temperatur der Kühlflüssigkeit gesteuert wird.

5. Verfahren nach Anspruch 3, dadurch gekennzeichnet, daß der Wärmeübergang von der Wand des Feuerraums zu der Kühlflüssigkeit entsprechend der Temperatur der Kühlflüssigkeit gesteuert wird.

6. Heizkessel mit wenigstens einem Gebläsebrenner, mit einem Feuerraum (1), der die Flamme (10) des Gebläsebrenners mit einer gekühlten Wand (4) umschließt und an einer zur Achse der Flamme (10) im wesentlichen parallelen Seite über seine gesamte Länge und Breite offen ist und in einen von Wärmetauschern (12) durchsetzten Rauchgassammelraum (11) übergeht, und mit einem an den Rauchgassammelraum (11) anschließenden Abzugstutzen (13), dadurch gekennzeichnet, daß die Wand (4) des Feuerraums (1) von einer äußeren Wandlage (5) umschlossen ist, die unter verstellbarem Anpreßdruck an der Wand (4) anliegt, im Abstand voneinander angeordnete flüssigkeitsdurchströmte Rohrschlangen (7, 7', 7") aufweist und die Wand (4) nur bereichsweise berührt.

7. Heizkessel nach Anspruch 6, dadurch gekennzeichnet, daß die äußere Wandlage (5) aus einem lose an der Wand (4) anliegenden wärmeleitenden Blech besteht.

8. Heizkessel nach Anspruch 7, dadurch gekennzeichnet, daß das Blech lösbar an der Wand (4) angebracht ist.

9. Heizkessel nach einem der Ansprüche 6 bis 8, dadurch gekennzeichnet, daß die Rohrschlangen (7, 7', 7") durch in dem Wärmetauscher (12) vorgewärmtes Wasser durchströmt sind.

10. Heizkessel nach einem der Ansprüche 6 bis 9, dadurch gekennzeichnet, daß die Durchflußmenge der die Rohrschlangen (7, 7', 7") durchströmenden Flüssigkeit mittels eines Regelventils (6) in Abhängigkeit von der Brennerleistung einstellbar ist.

11. Heizkessel nach einem der Ansprüche 6 bis 10, dadurch gekennzeichnet, daß die Wand (4) des Feuerraums (1) aus korrosionsbeständigem Stahlblech oder einem keramischen Material besteht.

12. Heizkessel mit wenigstens einem Gebläsebrenner, mit einem Feuerraum (1), der die Flamme (10) des Gebläsebrenners mit einer gekühlten Wand (4) umschließt und an einer zur Achse der Flamme (10) im wesentlichen parallelen Seite über seine gesamte Länge und Breite offen ist und in einen von Wärmetauschern (12) durchsetzten Rauchgassammelraum (11) übergeht, und mit einem an den Rauchgassammelraum (11) anschließenden Abzugstutzen (13) dadurch gekennzeichnet, daß die Wand (4) des Feuerraums (1) aus einem dünnwandig gegossenen Material, vorzugsweise Metallguß, mit im Abstand voneinander angeordneten angegossenen flüssgkeitsdurchströmten Rohrschlangen (7) besteht und daß die Durchflußmenge der die Rohrschlangen (7) durchströmenden Flüssigkeit mittels eines Regelventils (18) in Abhängigkeit von der Brennerleistung einstellbar ist.

13. Heizkessel nach Anspruch 12, dadurch gekennzeichnet, daß die Rohrschlangen (7) durch in dem Wärmetauscher (12) vorgewärmtes Wasser durchströmt sind.

14. Heizkessel nach einem der Ansprüche 6 bis 13, dadurch gekennzeichnet, daß der Feuerraum (1) tonnenförmig gewölbt ist, daß die Flamme (10) des Brenners im wesentlichen in der Mittelachse des Feuerraums (10) brennt, daß der Rauchgassammelraum (11) unter dem Feuerraum (1) angeordnet ist, und daß die Durchtrittsfläche zwischen dem Feuerraum (1) und dem Rauchgassammelraum (11) etwa 1/4 bis 1/3 der Umfangsmantelfläche des Feuerraumes (1) einnimmt.

15. Heizkessel nach Anspruch 14, dadurch gekennzeichnet, daß die Länge des Feuerraumes (1) etwa das 1,5- bis 1,0-fache seiner Breite beträgt.

16. Heizkessel nach Anspruch 14 oder 15, dadurch gekennzeichnet, daß die Länge des Feuerraumes (1) etwa das 2,0- bis 1,0-fache seiner Höhe beträgt.

17. Heizkessel nach einem der Ansprüche 6 bis 16, dadurch gekennzeichnet, daß das Volumen des Feuerraumes (1) ca. 6 bis 12 dm³ beträgt.

18. Heizkessel nach einem der Ansprüche 6 bis 17, dadurch gekennzeichnet, daß die Wand (4) den Feuerraum (1), die Wärmetauscher (12) und den Rauchgassammelraum (11) gemeinsam gasdicht umschließt.

19. Heizkessel nach einem der Ansprüche 6 bis 17, dadurch gekennzeichnet, daß die Wand (4) des Feuerraumes (1) mit den Wärmetauschern (12) gasdicht und flüssigkeitsdicht lösbar verbunden ist, wobei vorzugsweise die Wärmetauscher (12) auch gasdicht und flüssigkeitsdicht lösbar mit dem Rauchgassammelraum (11) verbunden sind.

20. Heizkessel nach einem der Ansprüche 6 bis 19, dadurch gekennzeichnet, daß die Wärmetauscher (12) nur vertikal von oben nach unten führende Verbrennungsgasführungen aufweisen.

21. Heizkessel nach Anspruch 20, dadurch gekennzeichnet, daß in dem Feuerraum (1) eine Sprüheinrichtung (22) vorgesehen ist, um eine Reinigungsflüssigkeit in den Heizkessel einzuleiten.

## Claims

1. A method of operating a boiler comprising a combustion chamber the wall of which is cooled and comprising at least one fan burner the flame of which is directed into the combustion chamber, and having heat exchangers through which the flue gases flow attached to the combustion chamber wherein the heat in the flue gases is removed substantially only by the heat exchangers, characterized in that the wall of the combustion chamber is cooled in dependence on the burner firing rate in such a way that at the maximal burner firing rate the temperature on the inner side of the wall does not exceed ca. 600°C and on reducing the burner firing rate to about 1/10th of the maximal burner firing rate it does not exceed ca. 180°C.

2. A method as claimed in claim 1, characterized in that the cooling of the wall of the combustion chamber is controlled during operation in order to adapt it to the varying firing rate.

3. A method as claimed in claim 2, characterized in that the wall of the combustion chamber is fluid-cooled, preferably water-cooled, and the cooling is controlled in accordance with the temperature of the cooling fluid.

4. A method as claimed in claim 3, characterized in that the rate at which the cooling fluid flows through is controlled in accordance with the temperature of the cooling fluid.

5. A method as claimed in claim 3, characterized in that the heat transfer from the wall of the combustion chamber to the cooling fluid is controlled in accordance with the temperature of the cooling fluid.

6. A boiler comprising at least one fan burner and comprising a combustion chamber (1) which contains the flame (10) of the fan burner within a cooled wall (4) and is open over its entire length and breadth on a side substantially parallel to the axis of the flame (10) which side merges into a flue gas collection chamber (11) through which heat exchangers (12) pass, and comprising an outlet connection (13) attached to the flue gas collection chamber (11), characterized in that the wall (4) of the combustion chamber (1) is enclosed by an outer wall layer (5) which bears against the wall (4) as a result of an adjustable pressing force and which comprises coiled tubes (7, 7', 7") spaced apart from one another through which fluid flows, the layer contacting the wall (4) only in places.

7. A boiler as claimed in claim 6, characterized in that the outer wall layer (5) consists of a heat conductive sheet of metal applied loosely against the wall (4).

8. A boiler as claimed in claim 7, characterized in that the sheet of metal is applied removably against the wall (4).

9. A boiler as claimed in any one of claims 6 to 8, characterized in that water previously warmed in the heat exchanger (12) flows through the coiled tubes (7, 7', 7").

10. A boiler as claimed in any one of claims 6 to 9, characterized in that the amount of fluid flowing through the coiled tubes (7, 7', 7") can be adjusted in dependence on the burner firing rate by means of a control valve (6).

11. A boiler as claimed in any one of claims 6 to 10, characterized in that the wall (4) of the combustion chamber (1) is made of a corrosion resistant steel sheet or of a ceramic material.

12. A boiler comprising at least one fan burner and comprising a combustion chamber (1) which contains the flame (10) of the fan burner within a cooled wall (4) and is open over its entire length and breadth on a side substantially parallel to the axis of the flame (10) which side merges into a flue gas collection chamber (11) through which heat exchangers (12) pass, and comprising an outlet connection (13) attached to the flue gas collection chamber (11), characterized in that the wall (4) of the combustion chamber (1) consists of a thin-walled cast material, preferably cast metal, comprising coiled tubes (7), through which fluid flows, integrally cast on arranged spaced apart from one another and in that the amount of fluid flowing through the coiled tubes (7) can be adjusted in dependence on the burner firing rate by means of a control valve (18).

13. A boiler as claimed in claim 12, characterized in that water previously warmed in the heat exchanger (12) flows through the coiled tubes (7).

14. A boiler as claimed in any one of claims 6 to 13, characterized in that the combustion chamber (1) is curved into a barrel shape, the flame (10) of the burner burns substantially in the middle axis of the combustion chamber (1), the flue gas collection chamber is disposed beneath the combustion chamber (1) and the surface area of passage between the combustion chamber (1) and the flue gas collection chamber (11) occupies about 1/4 to 1/3 of the peripheral surface area of the combustion chamber (1).

15. A boiler as claimed in claim 14, characterized in that the length of the combustion chamber (1) is about 1.5 to 1.0 times its width.

16. A boiler as claimed in claim 14 or 15, characterized in that the length of the combustion chamber (1) is about 2.0 to 1.0 times its height.

17. A boiler as claimed in any one of claims 6 to 16, characterized in that the volume of the combustion chamber (1) is ca. 6 to 12 dm³.

18. A boiler as claimed in any one of claims 6 to 17, characterized in that the wall (4) of the combustion chamber (1) encloses the heat exchangers (12) together with the flue gas collection chamber (11) in a gas tight manner.

19. A boiler as claimed in any one of claims 6 to 17, characterized in that the wall (4) of the combustion chamber (1) is connected removably to the heat exchangers (12) in a gas tight and liquid tight manner, where preferably the heat exchangers (12) are also connected removably to the flue gas collection chamber (11) in a gas tight and liquid tight manner.

20. A boiler as claimed in any one of claims 6 to 19, characterized in that the heat exchangers (12) comprise only combustion gas channels leading vertically downwards from above.

21. A boiler as claimed in claim 20, characterized in that a spraying device (22) is provided in the combustion chamber (1) in order to introduce a cleaning fluid into the boiler.

## Revendications

1. Procédé d'utilisation d'une chaudière comprenant un foyer dont la paroi est refroidie, au moins un brûleur à soufflante, dont la flamme est dirigée à l'intérieur du foyer, et des échangeurs de température rejoignant le foyer, qui sont traversés par les gaz de fumée, la chaleur des gaz de fumée n'étant, essentiellement, extraite de ceux-ci que par l'intermédiaire des échangeurs de température, caractérisé en ce que la paroi du foyer est refroidie, en fonction de la puissance du brûleur, de telle manière qu'en cas de puissance maximale du brûleur, la température au niveau de la face interne de la paroi ne dépasse pas 600 °C, et qu'en cas de réduction de la puissance du brûleur jusqu'à environ 1/10 de la puissance maximale du brûleur, la température ne tombe pas en-dessous de 180 °C.

2. Procédé selon la revendication 1, caractérisé en ce que le refroidissement de la paroi du foyer est commandé et régulé pendant le fonctionnement de l'ensemble, afin d'être adapté à la puissance variable du brûleur.

3. Procédé selon la revendication 2, caractérisé en ce que la paroi du foyer est refroidie par un liquide, et est de préférence refroidie à l'eau, et que le refroidissement est commandé et régulé en fonction de la température du liquide de refroidissement.

4. Procédé selon la revendication 3, caractérisé en ce que le débit de liquide de refroidissement est commandé et régulé en fonction de la température du liquide de refroidissement.

5. Procédé selon la revendication 3, caractérisé en ce que le transfert de chaleur de la paroi du foyer vers le liquide de refroidissement est commandé et régulé en fonction de la température du liquide de refroidissement.

6. Chaudière comprenant au moins un brûleur à soufflante, et comprenant un foyer (1) qui entoure la flamme (10) du brûleur à soufflante par l'intermédiaire d'une paroi refroidie (4) et est ouvert d'un côté au moins, sur toute sa longueur et sa largeur, ce côté étant sensiblement parallèle à l'axe de la flamme (10), et qui rejoint une boîte à fumée (11) contenant des échangeurs (12) de température, et comprenant une tubulure (13) d'évacuation raccordée à la boîte à fumée (13), caractérisée en ce que la paroi (4) du foyer (1) est entourée d'une enveloppe externe (5) qui touche la paroi (4) sous une pression d'application réglable, qui comporte des serpentins tubulaires (7, 7', 7") espacés les uns des autres, dans lesquels circule un liquide et qui est en contact avec la paroi (4) par endroits seulement.

7. Chaudière selon la revendication 6, caractérisée en ce que l'enveloppe externe (5) est constituée d'une tôle conductrice de chaleur reposant librement sur la paroi (4).

8. Chaudière selon la revendication 7, caractérisée en ce que la tôle est disposée de façon amovible sur la paroi (4).

9. Chaudière selon l'une des revendications 6 à 8, caractérisée en ce que de l'eau préchauffée dans l'échangeur (12) de température circule dans les serpentins tubulaires (7, 7', 7").

10. Chaudière selon l'une des revendications 6 à 9, caractérisée en ce que le débit du liquide circulant dans les serpentins tubulaires (7, 7', 7") est réglable, au moyen d'une vanne (6) de régulation, en fonction de la puissance du brûleur.

11. Chaudière selon l'une des revendications 6 à 10, caractérisée en ce que la paroi (4) du foyer (1) est constituée d'une tôle d'acier résistante à la corrosion ou d'un matériau céramique.

12. Chaudière comprenant au moins un brûleur à soufflante, et comprenant un foyer (1) qui entoure la flamme (10) du brûleur à soufflante par l'intermédiaire d'une paroi refroidie (4) et est ouvert d'un côté au moins, sur toute sa longueur et sa largeur, ce côté étant sensiblement parallèle à l'axe de la flamme (10), et qui rejoint une boîte à fumée (11) contenant des échangeurs (12) de température, et comprenant une tubulure (13) d'évacuation raccordée à la boîte à fumée (13), caractérisée en ce que la paroi (4) du foyer (1) est constituée d'un matériau moulé à paroi mince, de préférence d'une fonte métallique, comportant des serpentins tubulaires intégrés (7) dans lesquels circule un liquide, moulés sur la paroi et espacés les uns des autres, et en ce que le débit du liquide circulant dans les serpentins tubulaires est réglable, au moyen d'une vanne (18) de régulation, en fonction de la puissance du brûleur.

13. Chaudière selon la revendication 12, caractérisée en ce que de l'eau préchauffée dans l'échangeur (12) de température circule dans les serpentins tubulaires (7).

14. Chaudière selon l'une des revendications 6 à 13, caractérisée en ce que le foyer (1) forme une voûte concave, en ce que la flamme (10) du brûleur brûle essentiellement dans l'axe central du foyer (1), en ce que la boîte à fumée (11) est disposée en-dessous du foyer (1), et en ce que l'aire de passage entre le foyer (1) et la boîte à fumée (11) occupe environ 1/4 à 1/3 de la surface enveloppante du foyer (1).

15. Chaudière selon la revendication 14, caractérisée en ce que la longueur du foyer (1) correspond à environ 1,5 à 1,0 fois sa largeur.

16. Chaudière selon la revendication 14 ou 15, caractérisée en ce que la longueur du foyer correspond à environ 2,0 à 1,0 fois sa hauteur.

17. Chaudière selon l'une des revendications 6 à 16, caractérisée en ce que le volume du foyer (1) est de l'ordre de 6 à 12 dm³.

18. Chaudière selon l'une des revendications 6 à 17, caractérisée en ce que la paroi (4) entoure l'ensemble du foyer (1), des échangeurs (12) de température et de la boîte à fumée (11) de façon étanche aux gaz.

19. Chaudière selon l'une des revendications 6 à 17, caractérisée en ce que la paroi (4) du foyer (1) est reliée aux échangeurs (12) de température de façon étanche aux gaz et aux liquides, mais de façon amovible, les échangeurs (12) de température étant de préférence reliés eux-mêmes à la boîte à fumée (11) de façon étanche aux gaz et aux liquides, mais de façon amovible.

20. Chaudière selon l'une des revendications 6 à 19, caractérisée en ce que les échangeurs (12) de température ne comportent que des conduits d'évacuation des gaz de combustion, qui se dirigent verticalement de haut en bas.

21. Chaudière selon la revendication 20, caractérisée en ce qu'un dispositif (22) d'injection est prévu dans le foyer (1), qui permet d'introduire un liquide de nettoyage dans la chaudière.
